# EUROPÄISCHE PATENTSCHRIFT

(11) **EP 0 845 647 B1**
(45) Veröffentlichungstag und Bekanntmachung des Hinweises auf die Patenterteilung: **03.07.2002**
(21) Anmeldenummer: 97120669.3
(22) Anmeldetag: 26.11.1997
(51) Int. Cl.: F28F 1/02, F28D 1/053

(54) **Flachrohr-Wärmeübertrager mit tordiertem Flachrohrendabschnitt**
Flat tube heat exchanger with twisted tube ends
Echangeur de chaleur à tubes plats avec extrémité de tubes déformée par torsion

(30) Priorität: 27.11.1996 DE 19649129
(43) Veröffentlichungstag der Anmeldung: 03.06.1998
(62) Teilanmeldung aus: 01130598.4
(73) Patentinhaber: Behr GmbH & Co., 70469 Stuttgart (DE)
(72) Erfinder: Salzer, Ulrich Dipl.-Ing., D-71272 Renningen (DE); Staffa, Karl-Heinz Dipl.-Ing., D-70567 Stuttgart (DE)
(74) Vertreter: Patentanwälte Ruff, Wilhelm, Beier, Dauster & Partner

(56) Entgegenhaltungen:
- DE-A- 3 803 885
- DE-A- 4 432 972
- FR-A- 2 712 966
- US-A- 5 076 354
- US-A- 5 099 576

## Beschreibung

Die Erfindung bezieht sich auf einen aus Flachrohren aufgebauten Wärmeübertrager, bei dem die Flachrohre an wenigstens einem, in ein anschlußraumbildendes Bauteil, z.B. ein Verteiler- und/oder ein Sammelrohr, mündenden Endabschnitt umgeformt sind.

Aus Flachrohren aufgebaute Wärmeübertrager, bei denen die Flachrohre mit nicht umgeformtem Endabschnitt parallel in ein anschlußraumbildendes Bauteil, wie ein Sammel- und/oder ein Verteilerrohr, münden, werden beispielsweise als Kondensatoren und Verdampfer in Fahrzeugklimaanlagen verwendet. Unter der Bezeichnung Flachrohr-Wärmeübertrager sollen vorliegend auch Wärmeübertrager in Scheibenbauweise verstanden werden, bei denen rechteckförmige, langgestreckte, hohle Scheiben als "Flachrohre" verwendet werden, durch deren Inneres das Kältemittel der Klimaanlage hindurchgeführt wird. Bei diesen herkömmlichen Wärmeübertragern mit über ihre gesamte Länge geradlinig verlaufenden Flachrohren ist der Innendurchmesser des den Anschlußraum bildenden Bauteils durch die Breite der Flachrohre bestimmt. Mit größerer Flachrohrbreite ist somit ein größerer Innendurchmesser für dieses Bauteil erforderlich, so dass zu dessen Realisierung eine größere Wandstärke benötigt wird, wenn die Berstdruckfestigkeit gleich groß bleiben soll. Bei Verwendung von Rohren als anschlußraumbildende Bauteile tritt zudem die Schwierigkeit auf, daß mit wachsender Flachrohrbreite und damit wachsendem Durchmesser der anschlußraumbildenden Rohre deren Totvolumen ansteigt. In jedem Fall ist die Breite des anschlußraumbildenden Bauteils bei diesen herkömmlichen Wärmeübertragern größer zu wählen als diejenige der Flachrohre.

In der Patentschrift EP 0 565 813 B1 ist ein Wärmeübertrager beschrieben, der aus einer Mehrzahl von Rohren mit vorzugsweise ovalem Querschnitt aufgebaut ist, die endseitig in dreieckförmige Öffnungen einer Bodenplatte eines Sammelkastens eingesetzt und zu diesem Zweck an ihrem Rohrendabschnitt in eine Dreieckform umgeformt sind. Nach Einsetzen der dreieckförmigen Rohrendabschnitte in die dreieckförmigen Öffnungen der Bodenplatte werden die Rohrenden aufgeweitet, um die Rohre an der jeweiligen Bodenplatte zweier beidseitig angeordneter Sammelkästen festzulegen.

In der Offenlegungsschrift EP 0 659 500 A1 ist ein Wärmeübertrager offenbart, der aus mehreren, beabstandet übereinanderliegenden, U-förmig umgebogenen Flachrohren aufgebaut ist. Dabei sind die beiden Schenkel der U-förmigen Flachrohre gegenüber deren Verbindungsbereich um 90° tordiert, so dass sie beide in einer gemeinsamen Querebene liegen. Je ein freies Ende der Flachrohre ist an einen Verteilerkanal und das jeweils andere freie Ende an einen Sammelkanal angeschlossen, wobei Verteiler- und Sammelkanal auf derselben Wärmeübertragerseite angeordnet sind und das über den Verteilerkanal eingeleitete Wärmeübertragermedium U-förmig parallel durch die einzelnen Flachrohre zum Sammelkanal strömt.

In der Patentschrift US 3 416 600 ist ein Wärmeübertrager vom Serpentinentyp offenbart, bei dem ein Stapel serpentinenförmig gebogener Flachrohre vorgesehen ist, die in ihren Endabschnitten um 90° tordiert sind. Mit diesen tordierten Endabschnitten sind die Flachrohre in zugehörige Sammelrohre eingefügt, die hierzu mit umfangsseitig eingebrachten, in Rohrlängsrichtung verlaufenden und voneinander beabstandeten Längsschlitzen versehen sind. Zusätzlich können die Flachrohre in einem mittleren Bereich um 180° tordiert sein.

Die Offenlegungsschrift FR 2 712 966 und die Patentschrift US 5.099.576 offenbaren Flachrohr-Wärmeübertrager mit einem Rohr-/Rippenblock, der geradlinige, beidseits um einen Winkel von vorzugsweise etwa 45° oder weniger tordierte Flachrohre aufweist, die in jeweils eigene, schräge Einsteckschlitze seitlicher Anschlußrohre eingefügt sind.

Der Erfindung liegt als technisches Problem die Bereitstellung eines Flachrohr-Wärmeübertragers der eingangs genannten Art zugrunde, der ein vergleichsweise geringes Totvolumen im Anschlußraum besitzt, bei gegebener Wandstärke des anschlußraumbildenden Bauteils eine hohe Berstdrucksicherheit aufweist, sich bei gegebener Flachrohrbreite mit vergleichsweise geringer Bautiefe fertigen läßt und bei Bedarf insbesondere als Kondensator für eine Klimaanlage verwendbar ist.

Die Erfindung löst dieses Problem durch die Bereitstellung eines Flachrohr-Wärmeübertragers mit den Merkmalen des Anspruchs 1. Bei diesem Wärmeübertrager sind die Flachrohre in ihrem in den anschlußraumbildende Bauteil mündenden Endabschnitt auf eine gegenüber ihrem anschließenden Abschnitt geringere Quererstreckung um 90° tordiert. Dabei läßt sich ihr Durchtrittsquerschnitt auch im umgeformten Endabschnitt im wesentlichen konstant halten. Die geringere Quererstreckung des tordierten Flachrohrendabschnitts gegenüber dem anschließenden Flachrohrabschnitt macht es möglich, das anschlußraumbildende Bauteil, z.B. ein Sammel- bzw. Verteilerrohr, mit einer Bautiefe zu realisieren, die nur wenig größer als die verringerte Quererstreckung des Flachrohrendabschnitts zu sein braucht und dadurch kleiner als die Bautiefe der Flachrohre sein kann oder jedenfalls nicht größer als selbige zu sein braucht. Dabei können beide Endabschnitte jedes Flachrohrs in der erfindungsgemäßen Weise tordiert sein, während die Flachrohre im zwischenliegenden Abschnitt z.B. geradlinig mit ihrer gegenüber den Endabschnitten größeren Quererstreckung verlaufen können, die dann die Bautiefe der Flachrohre und damit eventuell auch des gesamten Wärmeübertragers bestimmt. Die erfindungsgemäß erzielbare geringe Bautiefe der anschlußraumbildenden Bauteile bei gegebener Flachrohrbreite hat den weiteren Vorteil, dass sich selbige zur Erzielung einer vorgegebenen Berstdrucksicherheit mit relativ geringer Wandstärke fertigen lassen und nur ein verhältnismäßig geringes Totvolumen besitzen. Außerdem läßt sich das durchströmte Wärmeübertragervolumen bei gegebener Wärme-übertragungsleistung vergleichsweise gering halten, was bei Bedarf eine Mengenreduzierung des durchströmenden Wärme-übertragungsfluides gegenüber konventionellen Flachrohr-Wärmeübertragern erlaubt.

Zur Erzielung einer kompakten Bauweise auch in der Richtung, in welcher die Flachrohre nebeneinanderliegend angeordnet sind, sind die Flachrohrendabschnitte in einer Linie eng aneinanderliegend in einen gemeinsamen Längsschlitz des anschlußraumbildenden Bauteils eingefügt. Diese Maßnahme hat den weiteren Vorteil, daß das Einbringen eines durchgehenden Längsschlitzes im anschlußraumbildenden Bauteil fertigungstechnisch einfacher zu realisieren ist als das Einbringen einer entsprechenden Anzahl einzelner Schlitze.

Beim nach Anspruch 2 weitergebildeten Flachrohr-Wärmeübertrager sind speziell eine oder mehrere Trennwände im anschlußraumbildenden Bauteil vorgesehen, die den Anschlußraum in mehrere Teilräume unterteilen. Diese Maßnahme kann dazu benutzt werden, das durch die Flachrohre geführte Kältemittel unter Umlenkung in einem jeweiligen seitlichen anschlußraumbildenden Bauteil sequentiell durch aufeinanderfolgende Abschnitte des Flachrohrstapels zu leiten.

Bei einem nach Anspruch 3 weitergebildeten Wärmeübertrager sind die Flachrohre um ihre Längsmittelachse oder um eine zu dieser parallelen Längsachse tordiert.

Bei einem nach Anspruch 4 weitergebildeten Wärmeübertrager mit zwischen den Flachrohren eingebrachten Wellrippen ist vorgesehen, die Breite der Wellrippen größer zu wählen als diejenige der Flachrohre. Der dadurch entstehende Rippenüberstand erhöht den Wirkungsgrad der wärmeübertragenden Wellrippen und schützt die Flachrohre gegen Beschädigungen von außen.

Bei einem nach Anspruch 5 weitergebildeten Wärmeübertrager sind die Flachrohre in fertigungstechnisch vorteilhafter Weise als extrudierte Rohre gefertigt.

Bei einem nach Anspruch 6 weitergebildeten Wärmeübertrager ist die jeweilige Trennwand axial von einer Stirnseite her in das anschlußraumbildende Bauteil eingefügt und weist eine geeignete, mit den in das anschlußraumbildende Bauteil hineinragenden Flachrohrenden in Eingriff stehende Ausnehmung auf.

Bevorzugte Ausführungsformen werden nachfolgend unter Bezugnahme auf die Zeichnungen beschrieben, in denen zeigen:
- Fig. 1: eine schematische Seitenansicht eines Flachrohr-Wärmeübertragers mit rechtwinklig tordierten Flachrohrendabschnitten und einem mit einer Trennwand versehenen, geschnitten gezeigten Sammel- bzw. Verteilerrohr,
- Fig. 2: eine schematische Schnittansicht längs der Linie VIII-VIII von Fig. 1 und
- Fig. 3: eine ausschnittweise Schnittansicht eines für den gezeigten Flachrohr-Wärmeübertrager verwendbaren Rohr-/Rippenblocks.

Der in Fig. 1 in einer ausschnittweisen, schematischen Seitenansicht gezeigte Wärmeübertrager ist beispielsweise als Kondensator in einer Fahrzeugklimaanlage verwendbar. Er beinhaltet einen Rohr-/Rippenblock, der in üblicher Weise aus einem Stapel voneinander beabstandeter Flachrohre 30 und einer in die Zwischenräume zwischen den Flachrohren 30 eingebrachte Wellrippenstruktur aus Wellrippen 31 besteht. Die Flachrohre 30 sind in herkömmlicher Weise in ihrem Inneren mit einem oder mehreren Strömungskanälen versehen, durch die das Kältemittel einer Klimaanlage durchgeleitet werden kann. Endseitig münden die Flachrohre 30 in je einen von einem seitlichen Anschlussrohr 33, 34, d.h. Verteiler- bzw. Sammelrohr, gebildeten Anschlußraum, von denen der eine als Verteilerkanal und der andere als Sammelkanal fungiert. Mittels des Wärmeübertragers kann ein Strömungsmedium, das durch die mit der Wellrippenstruktur 31 versehenen Zwischenräume zwischen den Flachrohren 30 hindurchgeleitet wird, in Wärmeübertragungsverbindung mit einem durch die Flachrohre 30 hindurchgeleiteten Strömungsmedium gebracht werden.

Charakteristisch für den gezeigten Wärmeübertrager ist, daß die Flachrohre 30 in ihren beiden Endabschnitten 30a gegenüber ihrem zwischenliegenden Mittenabschnitt um einen Winkel α von 90° um ihre Längsmittelachse tordiert sind.

Der Flachrohrabstand T1 im Block entspricht der Flachrohrbreite Q abzüglich der Flachrohrdicke. Mit anderen Worten liegen die rechtwinklig tordierten Flachrohrenden 30a auf jeder der beiden Anschlußseiten des Rohr-/Rippenblocks in einer Linie sich berührend aneinander, die parallel zur Längsachse 32 zweier seitlicher Anschlußrohre 33, 34 verläuft. Jedes der beiden Anschlußrohre 33, 34 besitzt einen an seinem Umfang eingebrachten, durchgehenden Längsschlitz 35, in welchen die zugehörigen, in einer Linie dicht nebeneinanderliegenden, tordierten Flachrohrenden 30a abgedichtet eingefügt sind.

Wenn die Flachrohre 30 z.B. bei Verwendung für einen Kondensator gruppenweise sequentiell vom Kältemittel durchströmt werden sollen, ist es wie gezeigt möglich, eine oder mehrere Trennwände 36 in einem oder beiden Anschlußrohren 33, 34 vorzusehen. Die Trennwände 36 liegen senkrecht zur Anschlußrohrlängsachse 32 und unterteilen den Anschlußraum des betreffenden Anschlußrohres 33, 34 in mehrere Teilräume 37a, 37b. Das in Fig. 1 geschnitten gezeigte, linke Anschlußrohr 33 weist einen in einen ersten Teilraum 37a mündenden Kältemitteleinlaß 38 auf, so dass das dort eingeleitete Kältemittel, wie durch die Strömungspfeile angedeutet, in die in diesen Teilraum 37a mündende Flachrohre eingespeist, von dort in das rechte Anschlußrohr 34 transportiert, dort in eine anschließende Gruppe von mit einem nächsten Teilraum 37b des linken Anschlußrohres 33 verbundenen Flachrohren umgelenkt und durch diese in den besagten nächsten Teilraum 37b geleitet wird. Diese mäanderförmige Strömungsführung wird so oft wie erforderlich wiederholt, bis das Kältemittel über einen z.B. ebenfalls im erstgenannten Anschlußrohr 33 vorgesehenen Kältemittelauslaß 39 herausgeführt wird.

Die jeweilige Trennwand 36 kann im Übergangsbereich zwischen zwei aneinandergrenzenden, tordierten Flachrohrenden 30a oder aber, wie in Fig. 1 gezeigt, innerhalb des Endbereichs eines Flachrohres 30b angeordnet sein, wenn die Flachrohre 30 als Mehrkammer-Flachrohre ausgebildet sind. Die Trennwand 36 liegt dann zwischen den Wandungen zweier benachbarter Kammern des Flachrohrs 30b, wobei wenigstens dieses Flachrohr 30b endseitig so tordiert ist, daß jedes seiner Kammern auf beiden Endseiten in gleicher Richtung, d.h. nach oben oder nach unten, gebogen verläuft, so dass das im einen Anschlußrohr 33 in die oberen Kammern eingeleitete Kältemittel am anderen Anschlußrohr 34 auch wieder aus den obenliegenden Kammern austritt. Wie speziell aus Fig. 2 zu erkennen, weist die Trennwand 36 einen Schlitz 36a auf, der den tordierten Endbereich 30a des entsprechenden Flachrohres 30 abgedichtet aufnimmt. Die Trennwand 36 wird axial von einem Stirnende des Anschlußrohres 33 her eingesetzt, wobei sie durch das Eingreifen der Flachrohrenden 30a in ihren Schlitz 36a verdrehgesichert geführt wird, bevor sie dann nach Erreichen der Montagelage abgedichtet festgelegt wird, z.B. durch Dichtlöten.

Fig. 3 zeigt ausschnittweise eine Längsschnittansicht durch einen Rohr-/Rippenblock, wie er für den oben beschriebenen Wärmeübertrager verwendbar ist. Charakteristisch ist bei diesem Rohr-/Rippenblock, daß die Breite W der Wellrippen 40 größer gewählt ist als die Breite Q der als Mehrkammerrohre realisierten Flachrohre 41. Dadurch wird ein Rippenüberstand bereitgestellt, der den Wirkungsgrad der Wellrippen 40 hinsichtlich ihrer Wärmeübertragungsfähigkeit erhöht und die Flachrohre 41 gegen Beschädigungen von außen schützt. Das Verhältnis Q/W kann beispielsweise 2/3 betragen.

Ersichtlich lassen sich mit der rechtwinkligen Tordierung der Flachrohrendabschnitte für das Verteiler- und das Sammelrohr Rohre mit besonders geringer Bautiefe, d.h. geringem Durchmesser R verwenden. Dementsprechend lassen sich deren Totvolumina minimal halten, und es genügt eine relativ geringe Wandstärke zur Erzielung einer ausreichenden Berstdrucksicherheit. Dabei kann der Außendurchmesser R des Verteiler- und des Sammelrohrs kleiner als die Quererstreckung Q der Flachrohre gewählt werden.

Es versteht sich, dass anstelle der gezeigten Rundrohre auch Verteiler- bzw. Sammelkästen mit beliebigem andersartigem Querschnitt als anschlußraumbildende Bauteile verwendbar sind, die ein- oder mehrstückig und mit gewölbtem oder ebenem, die Flachrohrenden aufnehmendem Boden gefertigt sein können. Die erforderlichen Rohrdurchbrüche können gefräst, gestanzt, lasergeschnitten oder durch Innenhochdruckumformen eingebracht und mit oder ohne Durchzüge realisiert sein. Die Flachrohre, die speziell auch Scheiben eines Wärmeübertragers in Scheibenbauweise sein können, sind beispielsweise einstükkig durch Extrudieren oder mittels Zusammenschweißen mehrerer Rohrteile oder durch Umformen und anschließendes Verschweißen eines Rohlings herstellbar.

Neben dem gezeigten geradlinigen Verlauf können die Flachrohre in ihrem Bereich zwischen den tordierten Endabschnitten auch einen geschwungenen Verlauf besitzen. Des weiteren versteht sich, daß je nach Bedarf die Flachrohre auch nur an einem ihrer beiden Endabschnitte tordiert sein können und mit dem anderen Endabschnitt dann nicht zu einer geringeren Quererstreckung umgeformt in ein zugehöriges anschlußraumbildendes Bauteil münden. Das Tordieren der Flachrohrendabschnitte kann jeweils so erfolgen, daß sich der Durchtrittsquerschnitt der Flachrohre auch in diesem Bereich im wesentlichen konstant halten läßt, was für die meisten Anwendungsfälle bevorzugt ist.

Anstelle der in den Fig. 1 bis 3 gezeigten, längsmittigen Tordierung können die Flachrohrendabschnitte auch außermittig, d.h. um eine zu ihrer Längsmittelachse parallel versetzte Achse, tordiert sein. Das Verteiler- und das Sammelrohr können dann gegenüber dem zwischenliegenden Rohr-/Rippenblock lateral versetzt angeordnet sein, wenn die Flachrohre dergestalt aufeinanderfolgend angeordnet sind, daß ihre exzentrisch tordierten Endabschnitte sämtlich auf einer Seite der Längsmittelebene des Rohr-/Rippenblocks liegen. Dies kann für bestimmte Einbausituationen vorteilhaft sein.

In allen oben erwähnten Beispielen können die Flachrohre vorteilhafterweise als extrudierte Rohre gefertigt sein. Dabei kann es außerdem von Vorteil sein, die Rohre vor ihrem endseitigen Tordieren bzw. Umbiegen mit einer Lot- und Flußmittelplattierung zu versehen. Dies erleichtert ein abgedichtetes Einfügen der Flachrohrenden in die Anschlußrohre mittels Dichtlöten.

## Patentansprüche

1. Flachrohr-Wärmeübertrager mit
- Flachrohren (30), die wenigstens an einem, in ein anschlußraumbildendes Bauteil (33) mündenden Endabschnitt (30a) umgeformt sind,
**dadurch gekennzeichnet, daß**
- die Flachrohre (30) in ihrem in das anschlußraumbildende Bauteil (33) mündenden Endabschnitt (30a) gegenüber dem mittleren Flachrohrabschnitt um einen Winkel von 90° um eine Längsachse tordiert und mit diesen um 90° tordierten Endabschnitten (30a) in einer Linie eng aneinanderliegend in einen gemeinsamen Längsschlitz (35) des anschlußraumbildenden Bauteils (33) eingefügt sind.

2. Flachrohr-Wärmeübertrager nach Anspruch 1, weiter **dadurch gekennzeichnet, dass** eine oder mehrere Trennwände (36) im anschlußraumbildenden Bauteil (33) vorgesehen sind, die den Anschlußraum in mehrere Teilräume (37a, 37b) unterteilen, in die eine jeweils zugehörige Gruppe aufeinanderfolgender Flachrohre mündet.

3. Flachrohr-Wärmeübertrager nach Anspruch 1 oder 2, weiter **dadurch gekennzeichnet, daß** die Flachrohre in ihrem in das anschlußraumbildende Bauteil mündenden Endabschnitt um ihre Längsmittelachse mittig oder um eine zu dieser parallel versetzte Längsachse außermittig tordiert sind.

4. Flachrohr-Wärmeübertrager nach einem der Ansprüche 1 bis 3, weiter **dadurch gekennzeichnet, daß** zwischen benachbarten Flachrohren (41) Wellrippen (40) eingebracht sind, deren Breite (W) größer als die Flachrohrbreite (Q) ist.

5. Flachrohr-Wärmeübertrager nach einem der Ansprüche 1 bis 4, weiter **dadurch gekennzeichnet, daß** die Flachrohre von extrudierten, vor dem Tordieren vorzugsweise lot- und flußmittelplattierten Rohren gebildet sind.

6. Flachrohr-Wärmeübertrager nach einem der Ansprüche 2 bis 5, weiter **dadurch gekennzeichnet, daß** die jeweilige Trennwand (36) eine Ausnehmung (36a) aufweist und axial von einem Stirnende her in das anschlußraumbildende Bauteil (33) eingesetzt ist, wobei die in das anschlußraumbildende Bauteil hineinragenden Flachrohrenden (30a) in die Trennwandausnehmung (36a) eingreifen.

## Claims

1. Flat tube heat exchanger with
- flat tubes (30) which are deformed at least at an end portion (30a) opening into a component (33) forming a connection chamber,
**characterized in that**
- the flat tubes (30) are twisted, in their end portion (30a) opening into the component (33) forming the connection chamber, through an angle of 90° about a longitudinal axis relative to the central portion of the flat tube, and are inserted, with these end portions (30a) twisted through 90° aligned closely adjacent one another, in a common longitudinal slot (35) of the component (33) forming the connection chamber.

2. Flat tube heat exchanger according to Claim 1, further **characterized in that** one or a plurality of partitions (36) are provided in the component (33) forming the connection chamber and divide the connection chamber into a plurality of partial chambers (37a, 37b) into each of which a respective associated group of consecutive flat tubes opens.

3. Flat tube heat exchanger according to Claim 1 or Claim 2, further **characterized in that** the flat tubes are twisted, in their end portion opening into the component forming the connection chamber, centrally about their longitudinal central axis or eccentrically about a longitudinal axis offset parallel thereto.

4. Flat tube heat exchanger according to any one of Claims 1 to 3, further **characterized in that** corrugated ribs (40), the width (W) of which is greater than the width (Q) of the flat tubes, are mounted between adjacent flat tubes (41).

5. Flat tube heat exchanger according to any one of Claims 1 to 4, further **characterized in that** the flat tubes are formed from extruded tubes, preferably coated with solder and flux prior to twisting.

6. Flat tube heat exchanger according to any one of Claims 2 to 5, further **characterized in that** each partition (36) comprises a recess (36a) and is inserted in the component (33) forming the connection chamber axially from one end, during which the flat-tube ends (30a) which project into the component forming the connection chamber engage in the recess (36a) of the partition.

## Revendications

1. Echangeur de chaleur à tubes plats, comprenant des tubes plats (30) qui sont déformés à au moins un tronçon d'extrémité (30a) débouchant dans une pièce (33) formant chambre collectrice de raccordement, **caractérisé en ce que** les tubes plats (30), au niveau de leur tronçon d'extrémité (30a) débouchant dans la pièce (33) formant chambre collectrice de raccordement, sont, par rapport au tronçon central des tubes plats, tordus de 90° autour d'un axe longitudinal, et sont insérés avec ces tronçons d'extrémité (30a) tordus à 90° étroitement adjacents sur une ligne, dans une fente longitudinale (35) commune de la pièce (33) formant chambre collectrice de raccordement.

2. Echangeur de chaleur à tubes plats selon la revendication 1, **caractérisé en ce que** dans la pièce (33) formant chambre collectrice de raccordement sont prévues une ou plusieurs parois de séparation (36), qui subdivisent la chambre collectrice de raccordement en plusieurs chambres partielles (37a, 37b) dans lesquelles débouchent des groupes respectivement associés de tubes plats successifs.

3. Echangeur de chaleur à tubes plats selon la revendication 1 ou 2, **caractérisé en ce que** les tubes plats, au niveau de leur tronçon d'extrémité débouchant dans la pièce formant chambre collectrice de raccordement, sont tordus autour de leur axe longitudinal central ou de manière décentrée, autour d'un axe longitudinal décalé parallèlement par rapport à celui précité.

4. Echangeur de chaleur à tubes plats selon l'une des revendications 1 à 3, **caractérisé en ce qu'**entre des tubes plats (41) voisins sont placées des nervures ondulées (40) dont la largeur (W) est supérieure à la largeur (Q) des tubes plats.

5. Echangeur de chaleur à tubes plats selon l'une des revendications 1 à 4, **caractérisé en ce que** les tubes plats sont formés à partir de tubes extrudés de préférence plaqués avant la torsion, avec de la brasure et du flux ou fondant.

6. Echangeur de chaleur à tubes plats selon l'une des revendications 2 à 5, **caractérisé en ce que** la paroi de séparation (36) considérée comporte une encoche (36a) et est insérée axialement, à partir d'une extrémité frontale, dans la pièce (33) formant chambre collectrice de raccordement, les extrémités (30a) de tubes plats faisant saillie à l'intérieur de la pièce formant chambre collectrice de raccordement s'engagent dans l'encoche (36a) de la paroi de séparation.
